# EUROPÄISCHE PATENTSCHRIFT

(11) **EP 0 060 961 B1**
(45) Veröffentlichungstag und Bekanntmachung des Hinweises auf die Patenterteilung: **09.05.1984**
(21) Anmeldenummer: 81810120.6
(22) Anmeldetag: 25.03.1981
(51) Int. Cl.: E01C 5/00, E01C 5/06, B28B 7/14, B28B 7/24, B28B 13/00

(54) **Pflasterstein und Vorrichtung zur Herstellung desselben**
Paving stone and device for its manufacture
Pierre à paver et dispositif pour sa fabrication

(43) Veröffentlichungstag der Anmeldung: 29.09.1982
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Seehof, Michel

## Beschreibung

Die vorliegende Erfindung bezieht sich auf einen Pflasterstein mit einem unteren, höheren Teil mit grösserem Umfang im Horizontalschnitt und einem oberen, niedrigeren Teil von kleinerem Umfang im Horizontalschnitt, mit einem die beiden Teile verbindenden horizontal umlaufenden Absatz zur Bildung einer Fuge zwischen verlegten Pflastersteinen; und auf eine Vorrichtung zur Herstellung solcher Pflastersteine.

Aus der FR-A-943 877 sind Platten für Bürgersteige bekannt, die eine umlaufende Halbrinne für das Ableiten von Regenwasser aufweisen, wobei diese Platten leicht entfernbar sein sollen und den Zugang zu unterhalb dieser Platten gelegenen Gas-, Wasser- oder Lichtleitungen erleichtern sollen. Bei einem Pflasterstein ist jedoch gerade das Gegenteil, das heisst eine möglichst gute Verankerung wichtig.

Ausserdem ist es bekannt, Pflastersteine mit Verzahnungen zu versehen, beispielsweise wie in der DE-A-1 658513 oder DE-U1-7 829810. Diese durchgehenden Verzahnungen bedingen jedoch, dass die im verlegten Zustand sichtbare obere Berandung des Steines der äusseren Form folgt und dadurch das Fugenbild durch die technisch bedingten Verzahnungen geprägt wird.

Ferner ist es oft erwünscht, dem Pflasterstein ein bestimmtes Aussehen oder Fugenbild zu verleihen, beispielsweise mit nach aussen gewölbten Flächen, wie sie durch den Anmelder an Pflastersteinen bekannt sind; oder dass sie das Aussehen von Natursteinen aufweisen. Bei Natursteinen müssen die einzelnen Steine behauen und einander angepasst werden, wodurch das Verlegen sehr arbeitsaufwendig und daher teuer ist und es praktisch nicht möglich ist, ein auch nur annähernd regelmässiges Fugenbild zu erhalten. Vor allem ist der Zusammenhalt nicht immer gegeben, besonders bei schwerer Beanspruchung durch Lastwagen, wobei sich zunächst der Sand oder Bitumen zwischen den Fugen löst, was zu einer Lockerung der Steine führt.

Es ist demgegenüber Aufgabe der vorliegenden Erfindung einen Pflasterstein anzugeben, der eine gute Verankerung gewährleistet, dessen im verlegten Zustand sichtbarer, oberer Teil von der durch die Verankerung bedingte Formgestaltung weitgehend unabhängig ist und ein regelmässiges Fugenbild ermöglicht und der sich zudem leicht verlegen lässt. Diese Aufgabe wird mit einem in den Ansprüchen beschriebenen Pflasterstein gelöst.

Die Erfindung wird nun anhand einer Zeichnung von Ausführungsbeispielen näher erläutert werden.
Fig. 1 zeigt eine erste Ausführungsform eines Pflastersteins,
Fig. 2 zeigt einen weiteren Pflasterstein,
Fig. 3 zeigt verlegte Pflastersteine gemäss Fig. 2,
Fig. 4 zeigt eine Ausschnittsvergrösserung von Fig. 3,
Fig. 5 zeigt, im Schnitt, zwei verlegte Pflastersteine,
Fig. 6 zeigt einen weiteren Pflasterstein,
Fig. 7 zeigt eine weitere Ausführungsform eines Pflastersteins,
Fig. 8 zeigt, im Schnitt, eine Presseinrichtung und
Fig. 9 zeigt in perspektivischer Sicht einen erfindungsgemässen Formkasten.

Man erkennt in Fig. eine erste Ausführungsform eines Pflastersteins 1, der einen Absatz 2 aufweist, wobei dieser Absatz den Stein in einen Teil 3 mit einem grösseren Umfang und einen Teil 4 mit einem kleineren Umfang teilt, wobei die Höhe des Teil 3 grösser ist als die Höhe des Teil 4. In vorliegendem Fall weisen beide Teile 3 und 4 in der Mitte eine nach aussen gewölbte Umfangsfläche auf und der untere Teil eine Riffelung 6, die eine gute Verzahnung der Steine untereinander erlaubt, siehe auch Fig.4. Im verlegten Zustand entsteht durch den Absatz 2 eine Fuge zwischen zwei benachbarten Steinen.

In Fig.2 ist ein Pflasterstein 5 dargestellt, dessen Oberfläche einem Naturstein ähnlich ist. Auch im verlegten Zustand gemäss Fig. 3 entstehen gleichmässige Fugen 8, wie dies bei Natursteinpflasterung angestrebt wird. Der untere abgesetzte Teil 3 weist eine Riffelung 7 auf. Durch die Verwendung von solchen Natursteinen ähnlichen Pflastersteinen wird die Verlegung einfach, da einerseits ein sehr guter Halt zwischen den einzelnen Steinen besteht und andererseits die Steine nicht zurecht behauen werden müssen, da sie eine grosse Regelmässigkeit aufweisen. In Fig. 5 erkennt man, wie die Fugen 8 zwischen den einzelnen Steinen entweder durch Sand oder Bitumen 9 ausgefüllt werden. In Fig. 6 erkennt man eine weitere Ausführungsvariante, bei welcher der Stein 10 in der Mitte eine Kerbe 11 von gleicher Breite wie die Fuge 8 aufweist, an welcher der Stein durch Schlag entzweigetrennt werden kann. Dadurch entstehen die in Fig. 3 angedeuteten Variationen zwischen Lang- und Kurzstein. In Fig. ist ein weiteres Beispiel einer Verzahnung 12 angegeben, wobei auch pro Seite mehrere Verzahnungen angeordnet sein können.

Die in Fig. 1, 2, 6 und 7 gezeigten Steine zeigen nur einen sehr kleinen Ausschnitt aus der grossen Vielfalt von Pflastersteinen, die nach dem erkennbaren Prinzip einer in der Höhe durchgeführten Zweiteilung hergestellt werden können. So kann beispielsweise der Stein gemäss Fig. 1 unten geriffelt wie gezeigt oder eine Verzahnung 12 aufweisen wie diejenige von Fig. 7. Selbstverständlich kann der Stein jegliche andere Form aufweisen, wie zum Beispiel die Form eines Kreissektors, um den Stein in einem Kreis verlegen zu können und auch eine grössere Länge aufweisen oder auch kürzer sein. Selbstverständlich kann auch die Riffelung 6 und 7 anders geartet sein als in den Figuren 1 und 2 angedeutet ist. Ausserdem können auch die Grundformen beider Teile untereinander verschieden sein, wodurch sich unterschiedliche Fugenbreiten ergeben. Bei der Riffelung 6 und 7 und Verzahnung 12 ist ein gewisses Spiel in Rechnung zu stellen, um Unebenheiten ausgleichen zu können.

In den Fig. 8 und 9 ist eine Presseinrichtung und ein Formkasten zur Herstellung der oben beschriebenen Pflastersteine dargestellt. Der Formkasten 13 ist aus zwei Teilen 14 und 15 zusammengeschweisst, geschraubt oder sonstwie zusammengefügt, wobei die Öffnungen des oberen Teiles 14 kleinere Weiten aufweisen als die des unteren Teiles 15 und der untere Teil 15 eine grössere Höhe aufweist als der obere Teil 14. In vorliegendem Beispiel gemäss Fig. 9 sind die zwei Teile zusammengeschweisst und man erkennt am Absatz 16 die Schweissnähte. Um die Riffelung 6 oder 7 des Steines 1 oder 5 oder die Verzahnung 12 herzustellen, wird im unteren Teil 15 ein entsprechend geformtes Blech eingebracht. Wie aus Fig. 8 hervorgeht, braucht der Stempel 17 gegenüber vorbekannten Stempeln nicht verändert zu werden, da damit der Stein leicht aus der Form gestossen werden kann. Man erkennt aus Fig. 8 ferner den beweglichen Boden 18, welcher beim Ausstossen der vorgefertigten Steine 19 weggeschoben wird. Das Herstellungsverfahren an sich ist das gleiche wie bei anderen vorbekannten Steinen, wonach das Material eingefüllt und anschliessend verdichtet wird und nach dem Verfestigen mittels der Stempel ausgestossen und mit dem beweglichen Brett abtransportiert wird. Es ist selbstverständlich, dass der Formkasten 13 den gewünschten Formen angepasst werden kann, wobei auch Einlagen im oberen Teil 14 oder im unteren Teil 15 verwendet werden können. Für die Herstellung der erfindungsgemässen Pflastersteine können die bekannten Materialien und die verschiedensten gewünschten Farben verwendet werden.

## Patentansprüche

1. Pflasterstein aus einem unteren, höheren Teil (3) mit grösserem Umfang im Horizontalschnitt und einem oberen, niedrigeren Teil (4) von kleinerem Umfang im Horizontalschnitt, mit einem die beiden Teile (3, 4) verbinden horizontal umlaufenden Absatz (2) zur Bildung einer Fuge zwischen verlegten Pflastersteinen, dadurch gekennzeichnet, dass der untere Teil (3) mit über seine Mantelfläche verteilten, in den Absatz (2) einmündenden lotrechten Verzahnungen (6, 7, 12) versehen ist und die Berandung des oberen Teiles (4) nach aussen gewölbt ist oder Seitenflächen aufweist, die unregelmässig wie bei einem Naturstein geformt sind.

2. Pflasterstein nach Anspruch 1, dadurch gekennzeichnet, dass er die äussere Form eines Kreissektors aufweist.

3. Pflasterstein nach Anspruch 1, dadurch gekennzeichnet, dass er in seiner Mitte eine Kerbe (11) aufweist, an welcher er gespalten werden kann.

4. Vorrichtung zur Herstellung eines Pflastersteins nach einem der Ansprüche 1 bis 3, dadurch gekennzeichent, dass sie einen zweiteiligen Formkasten (13) aufweist, dessen beide Teile (14, 15) miteinander verschweisst, verschraubt oder verklebt sind und einen Absatz (16) bilden, wobei der obere Teil (14) einen kleineren Innenumfang als der höhere, untere Teil (15) aufweist und dessen Innenkontur entweder nach aussen gewölbt oder unregelmässig wie bei einem Naturstein geformt ist und der untere Teil (15) eine Einlage mit über dem Umfang verteilten, lotrechten Rippen aufweist.

## Claims

1. A paving stone consisting of a lower, higher part (3) with a greater perimeter in the horizontal section and an upper, less higher part (4) of smaller perimeter in the horizontal section, with a horizontal surrounding step (2) connecting the two parts (3, 4) for forming a joint between laid down paving stones, characterized in that the lower part (3) is provided with vertical indentations (6, 7, 12) distributed over its circumference which run into the step (2) and the rims of the upper part (4) being arched outwards or comprising lateral faces irregularly shaped like a natural stone.

2. A paving stone according to claim 1, characterized in that it has the external shape of a sector of a circle.

3. A paving stone according to claim 1, characterized in that it comprises in its middle part a notch (11) at which it may be splitted.

4. A device for the manufacture of a paving stone according to one of the claims 1 to 3, characterized in that it comprises a two-piece moulding box (13) the two parts (14, 15) of which being welded, screwed up or glued together and forming a step (16), the upper part (14) having a smaller inner perimeter than the higher, lower part (15) and an inner shape which is either arched outwards or irregular like a natural stone and the lower part (15) comprising an insert with vertical ribs distributed over the perimeter.

## Revendications

1. Pierre à paver formée d'une partie inférieure haute (3) avec un grand périmètre en coupe horizontale et d'une partie supérieure basse (4) de plus faible périmètre en coupe horizontale, un gradin horizontal (2) entourant et liant les deux parties (3, 4) pour former un joint entre les pierres à paver mises en place, caractérisée en ce que la partie inférieure (3) est pourvue à d'indentations verticales (6, 7, 12) distribuées sur sa circonférence débouchant dans le gradin (2) et en ce que les bords de la partie supérieure (4) sont bombés vers l'extérieur ou comprennent des faces irrégulières comme dans le cas d'une pierre naturelle.

2. Pierre à paver selon la revendication 1, caractérisée en ce que sa forme extérieure est un secteur de cercle.

3. Pierre à paver selon la revendication 1, caractérisée en ce qu'elle comporte en son milieu une encoche (11) le long de laquelle elle peut être séparée.

4. Dispositif pour la fabrication d'une pierre à paver selon l'une des revendications 1 à 3, caractérisé en ce qu'il comprend un moule en deux pièces (13), les deux pièces étant soudées, vissées ou collées ensemble et formant un épaulement (16), la partie supérieure (14) ayant un périmètre intérieur plus faible que la partie inférieure (15) et une forme intérieure soit bombée vers l'extérieur, soit irrégulière comme dans le cas d'une pierre naturelle et la partie inférieure (15) comprenant une garniture avec des nervures verticales distribuées sur le périmètre.
